# EUROPÄISCHE PATENTSCHRIFT

(11) **EP 2 588 696 B1**
(45) Veröffentlichungstag und Bekanntmachung des Hinweises auf die Patenterteilung: **05.08.2015**
(21) Anmeldenummer: 10752266.6
(22) Anmeldetag: 31.08.2010
(51) Int. Cl.: E05F 1/16, E05F 5/00, E05F 5/02

(54) **DÄMPFER- UND EINZIEHANORDNUNG**
DAMPER AND RETRACTING ARRANGEMENT
DISPOSITIF D'AMORTISSEMENT ET DE TRACTION

(30) Priorität: 02.07.2010 CH 812010
(43) Veröffentlichungstag der Anmeldung: 08.05.2013
(73) Patentinhaber: EKU AG, 8370 Sirnach (CH)
(72) Erfinder: MUTHER, Marco, CH-8372 Wiezikon (CH); GÄMPERLE, Walter, CH-9242 Oberuzwil (CH)
(74) Vertreter: Gachnang, Hans Rudolf
(86) Internationale Anmeldenummer: PCT/CH2010/000212
(87) Internationale Veröffentlichungsnummer: WO 2012/000120

(56) Entgegenhaltungen:
- EP-A2- 2 060 720
- WO-A1-2009/076785
- DE-U1-202007 014 567

## Beschreibung

Gegenstand der Erfindung ist eine Dämpfer- und Einziehanordnung für eine Schiebetür gemäss Oberbegriff des Patentanspruchs 1.

Dämpfer- und Einziehvorrichtungen für Schiebetüren sind in verschiedensten Ausführungen bekannt. Seit langem kennt man Dämpfer- und Einziehvorrichtungen, die entweder an der Rückseite der Schiebetür befestigt sind oder solche, die am Schrank befestigt sind und mit der Schiebetür in Eingriff gelangen, sobald letztere sich der Schliessposition nähert. Seit einiger Zeit sind auch Dämpfer- und Einziehvorrichtungen bekannt (WO 2009/076785), die innerhalb der Führungsschienen angeordnet sind. Diese Dämpfer- und Einziehvorrichtungen sind Teil eines innerhalb der Führungsschiene angeordneten Laufwerks oder sie sind in Serie zum Laufwerk angeordnet und mit diesem fest verbunden. Sowohl Dämpfer- und Einziehvorrichtungen, die Teil des Laufwerks sind, als auch solche, die mit letzterem fest verbunden sind, müssen zusammen mit dem Laufwerk vor der Montage der Schiene in einem Schrank oder an der Decke eines Raums in die Schiene eingefahren werden.

Für Schiebetüren, deren Laufwerksrollen gemäss EP 2060720 nicht innerhalb der Führungsschiene abwälzen, sondern ausserhalb der Schiene angeordnet sind, eignen sich die bekannten Dämpfungs- und Einziehvorrichtungen nicht. EP 2060720 offenbart alle Merkmale des Oberbegriffs des Anspruchs 1.

Eine Aufgabe der vorliegenden Erfindung besteht nun darin, eine Dämpfer- und Einziehanordnung zu schaffen, die bei geöffneter Schiebetür nicht sichtbar ist und die auch für mehrere übereinander gleitende Schiebetüren mit ausserhalb der Führungsschienen angeordneten Rollen einsetzbar ist.

Gelöst wird diese Aufgabe durch eine Dämpfer- und Einziehanordnung gemäss den Merkmalen des Patentanspruchs 1. Vorteilhafte Ausgestaltungen der Vorrichtung sind in den abhängigen Ansprüchen umschrieben.

Die erfindungsgemässe Dämpfer- und Einziehvorrichtung kann trotz ausserhalb der Führungsschiene angeordneter Laufrollen innerhalb der Führungsschiene angeordnet werden und lässt sich beim oder nach dem Aufsetzen der Schiebetür auf die Führungsschiene mit der Schiebetür verbinden. Die Vorrichtung ist bei geöffneter Schiebetür unsichtbar.

Anhand eines illustrierten Ausführungsbeispiels wird die Erfindung näher erläutert.

Es zeigen:
- Figur 1: eine Teilansicht eines Schrankbodens und einer Schiebetür mit auf der Führungsschiene aufgesetztem Laufwerk, schrankseitig,
- Figur 2: das Laufwerk vor der Verbindung mit der Dämpfer- und Einziehvorrichtung,
- Figur 3: ein Ausschnitt aus einem Schrankboden und einer Schiebetür kurz vor dem Aufsetzen der Schiebetür auf der Führungsschiene und Verbinden mit dem Laufwerk,
- Figur 4: eine Aufsicht auf die Dämpfer- und Einziehvorrichtung,
- Figur 5: eine Seitenansicht der Dämpfer- und Einziehvorrichtung mit angekoppeltem Laufwerk (Führungsschiene weggelassen),
- Figur 6: eine perspektivische Darstellung der Führungsschiene mit aufgesetztem Laufwerk und in der Führungsschiene eingesetzter Dämpfer- und Einziehvorrichtung,
- Figur 7: einen Querschnitt längs Linie VII-VII in Figur 6 und
- Figur 8: eine perspektivische Unteransicht der Dämpfer- und Einziehvorrichtung und einer. Auslösevorrichtung.

In der ausschnittsweisen Darstellung in Figur 1 eines Regals oder Schranks 1 ist mit Bezugszeichen 3 der Schrankboden und mit Bezugszeichen 5 eine auf dem oder in einer Nut im Boden 3 befestigte Führungsschiene bezeichnet. Eine Schiebetür 7 wird von einem Laufwerk 9 getragen. Das Laufwerk 9 ist mit einer Befestigungsplatte 11 an der Innenseite der Schiebetür 7. befestigt. Das Laufwerk 9 umfasst mindestens eine Laufrolle 13, welche in eine schlitzförmige Ausnehmung, kurz Schlitz 15, an der Führungsschiene 5 eingreift. Auf der Peripherie der Laufrolle 13 ist eine Rippe 13' ausgebildet. Seitlich der Laufrolle 13 sind am Laufwerk 9 Laschen 17 angeformt, die durch den Schlitz 15 ins Innere der Führungsschiene 5 eingreifen.

Seitlich des Laufwerks 9 ist innerhalb der Führungsschiene 5 eine Dämpfer- und Einziehvorrichtung, kurz Vorrichtung 19, sichtbar. In Figur 1 ist die Vorrichtung 19 bereits durch eine Kupplung 21 mit dem Laufwerk 9 verbunden.

Die Dämpfer- und Einziehvorrichtung 19 bekannter Bauart ist in einem Gehäuse 23 von rundem oder rechteckigem Querschnitt untergebracht. Am vorderen und am hinteren Ende des Gehäuses 23 sind Rollen 25 drehbar gelagert, welche das Gehäuse 23 an der Unterseite überragen und im Innenraum der Führungsschiene 5 abwälzen können (vgl. Figur 7). Anstelle von Rollen 25 könnten auch Gleiter verwendet werden.

Die (werkzeuglose) Verbindung des Laufwerks 9 mit der Vorrichtung 19 kann auf zwei verschiedene Arten erfolgen. In der ersten Ausgestaltung der Erfindung gemäss Figuren 2 sowie 4 bis 5 wird die Schiebetür 7 mit der Laufrolle 13 auf der Führungsschiene 5 abgestellt, und zwar derart, dass die beiden Laschen 17 in den Schlitz 15 eingreifen und die Rippe 13' auf der Laufrolle 13 seitlich geführt in den Schlitz 15 eingreift. Beim Aufsetzen des Laufwerks 9 auf die Führungsschiene 5 befindet sich die Vorrichtung 19, wie in Figur 2 ersichtlich, beabstandet zur Vorrichtung 19. Nun wird die Vorrichtung 19 mit einem Stab oder einem.Schraubenzieher gegen das Laufwerk 9 verschoben, bis eine Kupplung 21 (Figur 4) am Laufwerk 9 einrastet. Ab diesem Moment wird beim Verschieben die Vorrichtung 19 von der Schiebetür 7 stets mitgeführt. Da sie sich hinter der Schiebetür 7 befindet (vgl. Figur 1), ist die Vorrichtung auch bei geöffnetem Schrank 1 nicht sichtbar.

Das Abbremsen der Schiebetür 7, d.h. Dämpfen des Aufpralls der Schiebetür 7 am Ende ihres Fahrwegs in die Schliessstellung wird durch eine Auslösevorrichtung 27 eingeleitet. Diese ist in der Führungsschiene 5 im Bereich des Schienenendes eingesetzt und befestigt und greift mit einem Auslöser 29 an einem Auslösenocken 31 an der Vorrichtung 19 an. Sobald der Auslöser 29 am Auslösenocken 31 angedockt hat, wird in der Vorrichtung 19 ein aus dem Stand der Technik bekanntes Dämpferelement aktiviert und bremst die Schiebetür 7 ab. Zugleich wird ein ebenfalls aus dem Stand der Technik bekannten Einziehelement innerhalb der Vorrichtung 19 aktiviert und zieht die Schiebetür 7 vollständig in die Schliessstellung. Eine Dämpfer- und Einziehvorrichtung 19, wie sie hier eingesetzt wird, ist beispielsweise in der WO2009/076785 beschrieben. Selbstverständlich kann auch eine anders aufgebaute Vorrichtung 19 Verwendung finden. Da mit dem Fanghaken 29 die Vorrichtung 19 stets nur auf Zug belastet ist, genügt für die Verbindung zwischen der Vorrichtung 19 und dem Laufwerk 9 eine spreizbare Gabel als Kupplung 21, wie sie in Figur 4 dargestellt ist. Mit andern Worten, die Kupplung 21 dient dazu, die Vorrichtung 19 stets mit dem Laufwerk 9, bzw. der Schiebetür 7 zu verbinden, wenn diese aus der Schliess- und die Offen- und zurück in die Schliessstellung verschoben wird.

In der zweiten Ausgestaltung der Erfindung gemäss Figur 3 erfolgt die Verbindung zwischen der Vorrichtung 19 und dem Laufwerk 9 dadurch, dass eine der Laschen 17, vorzugsweise gemäss Figur 3 die rechts liegende Lasche, in eine entsprechende Ausnehmung an einem mit einer Öffnung versehenen Lappen am Gehäuse 23 eingreift und so eine Verbindung zwischen den beiden Elementen schafft. Bei dieser Ausgestaltung muss darauf geachtet werden, dass sich die Vorrichtung 19 beim Einfügen der Schiebetür 17 in die Führungsschiene 5 am Schrank 1 genau an der richtigen Stelle unter dem Laufwerk 9 befindet. Diese Voraussetzung ist bei der ersten.Ausgestaltung der Erfindung nicht notwendig, weil dort die Vorrichtung 19 in der Laufschiene 5 an das Laufwerk 9 heran geschoben und mit diesem verbunden werden kann.

## Patentansprüche

1. Dämpfer- und Einziehanordnung für eine Schiebetür oder ein Regal umfassend
- ein ausserhalb einer Führungsschiene (5) anordenbares und auf der Führungsschiene (5) laufendes Laufwerk (9),
- eine Dämpfer- und Einziehvorrichtung (19), mit einem Aktivierungselement (31) und einem langgestreckten, in das Innere der Führungsschiene (5) einschiebbaren Gehäuse (23),
**dadurch gekennzeichnet, dass**
- die Dämpfer- und Einziehanordnung weiterhin eine in der Führungsschiene befestigbare Auslösevorrichtung (27) mit einem Auslöseelement (29) umfasst und
- dass zwei am Gehäuse (23) befestigte, die Vorrichtung (19) tragenden Rollen oder Gleiter (25) angebracht sind und
- dass am Gehäuse (23) eine Kupplung (21) zum Ankuppeln an einer am Laufwerk angeformten und vom Laufwerk (9) nach unten durch einen Schlitz (15) in das Innere der Führungsschiene (5) eingreifende Lasche (17) zur Bildung einer festen Verbindung zwischen dem Laufwerk (9) und der Dämpfer- und Einziehvorrichtung (19) angebracht ist.

2. Dämpfer- und Einziehanordnung nach Anspruch 1, **dadurch gekennzeichnet, dass** die Kupplung (21) am stirnseitigen Ende des Gehäuses (23)der Dämpfer- und Einziehanordnung (19) ausgebildet ist.

3. Dämpfer- und Einziehanordnung nach Anspruch 2, **dadurch gekennzeichnet, dass** die Kupplung (21) gabelförmig ausgebildet ist und durch Verschieben der Dämpfer- und Einziehanordnung in der Führungsschiene (5) mit dem Laufwerk (9) rastend verbindbar ist.

4. Dämpfer- und Einziehanordnung nach Anspruch 2, **dadurch gekennzeichnet, dass** die Kupplung (21) als Vorsprung mit einer Ausnehmung ausgebildet ist und dass die Verbindung des Laufwerks (9) mit der Dämpfer- und Einziehvorrichtung (19) beim Abstellen der Schiebetür (7) auf die Führungsschiene (5) durch Eingreifen der Lasche (17) in die Ausnehmung erfolgt.

## Claims

1. A damper and retracting device for a sliding door or a shelf comprising
- a running gear (9) which can be arranged outside a guide rail (5) and which runs on the guide rail (5),
- a damper and retracting device (19) having an activating element (31), and an elongated housing (23) which can be inserted into the interior of the guide rail (5),
**characterized in that**
- the damper and retracting device additionally comprises a disengaging device (27) having a disengaging element (29) which can be fastened in the guide rail and that two fixed rollers or sliders (25) carrying the device (19) are mounted on the housing (23), and
- that a coupling (21) for coupling to a tongue (17) formed on the running gear and for engaging from the running gear (9) downwardly through a slot (15) into the interior of the guide rail (5), in order to form a fixed connection between the running gear (9) and the damper and retracting device (19), is mounted on the housing (23).

2. The damper and retracting device according to Claim 1, **characterized in that** the coupling (21) is formed on the front end of the housing (23) of the damper and retracting device (19).

3. The damper and retracting device according to Claim 2, **characterized in that** the coupling (21) is configured in the form of a fork and can be connected in a latching manner with the running gear (9) by displacing the damper and retracting device in the guide rail (5).

4. The damper and retracting device according to Claim 2, **characterized in that** the coupling (21) is configured as a projection having a recess and that the running gear (9) is connected to the damper and retracting device (19) on positioning the sliding door (7) on the guide rail (5) by means of the engagement of the tongue (17) in the recess.

## Revendications

1. Agencement d'amortissement et de traction pour une porte coulissante ou une étagère, comprenant
- un mécanisme de roulement (9) pouvant être disposé à l'extérieur d'un rail de guidage (5) et roulant sur le rail de guidage (5),
- un dispositif d'amortissement et de traction (19), avec un élément d'activation (31) et un boîtier (23) étiré en longueur pouvant être poussé dans l'intérieur du rail de guidage (5), **caractérisé en ce que**
- l'agencement d'amortissement et de traction comprend également un dispositif de libération (27), pouvant être fixé dans le rail de guidage, avec un élément de libération(29), et **en ce que** deux galets ou patins (25) fixés sur le boîtier (23) et portant le dispositif (19) sont mis en place et
- **en ce que**, sur le boîtier (23), il est mis en place un accouplement (21) destiné à l'accouplement sur une attache (17) du mécanisme de roulement (9) formée sur le mécanisme de roulement et engrenant vers le bas à travers une fente (15) dans l'intérieur du rail de guidage (5) pour la formation d'un raccordement fixe entre le mécanisme de roulement (9) et le dispositif d'amortissement et de traction (19).

2. Agencement d'amortissement et de traction selon la revendication 1, **caractérisé en ce que** l'accouplement (21) est formé sur l'extrémité, côté frontal, du boîtier (23) du dispositif d'amortissement et de traction (19).

3. Agencement d'amortissement et de traction selon la revendication 2, **caractérisé en ce que** l'accouplement (21) est constitué en forme de fourche et peut être raccordé par encliquetage au mécanisme de roulement (9) par le glissement de l'agencement d'amortissement et de traction dans le rail de guidage (5).

4. Agencement d'amortissement et de traction selon la revendication 2, **caractérisé en ce que** l'accouplement (21) est constitué en tant que saillie avec un creux, et **en ce que** le raccordement du mécanisme de roulement (9) au dispositif d'amortissement et de traction (19) s'effectue lors de la mise en place de la porte coulissante (7) sur le rail de guidage (5) par engrènement de l'attache (17) dans le creux.
